# EUROPÄISCHE PATENTANMELDUNG

(11) **EP 2 002 746 A1**
(43) Veröffentlichungstag der Anmeldung: **17.12.2008**
(21) Anmeldenummer: 08104306.9
(22) Anmeldetag: 07.06.2008
(51) Int. Cl.: A45C 7/00, A47F 7/02

(54) **Aufbewahrungseinrichtung für (Mode-)Schmuck**

(30) Priorität: 14.06.2007 AT 9282007
(71) Anmelder: Özel, Ladife, 1090 Wien (AT)
(72) Erfinder: Özel, Ladife, 1090 Wien (AT)

(57) **Zusammenfassung**

Zur ordentlichen und übersichtlichen Aufbewahrung von Schmuck wird eine Einrichtung aus Stoffbahn (1) für Schmuck zum vertikalen Aufhängen an einer Wand oder in einem Schrank, insbesondere an der Innenfläche einer Schranktüre, geschaffen, wobei ein oder mehrere vorzugsweise nur an einer ihrer Längskanten mit der Stoffbahn (1) verbundene Stoffstreifen (9, 10, 12, 19, 34) vorgesehen sind. Mindestens einer der mit der Stoffbahn (1) verbundenen, vorzugsweise vernähten Stoffstreifen (9, 10, 19, 34) weist mehrere schlitzförmige, insbesondere knopflochartige Öffnungen (20, 22, 32) und/oder eingearbeitete Nieten bzw. Ösen (33) auf.

## Beschreibung

### Technisches Gebiet

Die Erfindung betrifft eine Aufbewahrungseinrichtung aus einem bahn-förmigen Material für (Mode-)Schmuck zum vertikalen Aufhängen an einer Wand oder in einem Schrank, insbesondere an der Innenfläche einer Schranktüre, wobei ein oder mehrere vorzugsweise nur an einer ihrer Längskanten mit dem bahnförmigen Material verbundene Streifen vor-gesehen sind.

### Stand der Technik

Die Erfindung betrifft eine Aufbewahrungseinrichtung aus einem bahn-förmigen Material für (Mode-)Schmuck zum vertikalen Aufhängen an einer Wand oder in einem Schrank, insbesondere an der Innenfläche einer Schranktüre, wobei ein oder mehrere vorzugsweise nur an einer ihrer Längskanten mit dem bahnförmigen Material verbundene Streifen vorgesehen sind.

Bisherige Aufbewahrungsmethoden wie Schatullen oder diverse Boxen haben den großen Nachteil, dass sie die notwendige Übersicht und Griff-bereitschaft sowie die ordentliche Aufbewahrung nicht geben können. Die Schmuckstücke verfangen sich ineinander, wobei das Finden und Befreien bzw. Ausfädeln einer Feinarbeit und viel Geduld sowie Zeit bedarf, die heutzutage fast niemand mehr hat oder sich nimmt. Ferner kommt es beim Entwirren auch manchmal zur Beschädigung von Schmuckstücken.

Viele Käufer überlegen sich beim Kauf eines Schmuckstückes sehr wohl, ob sie es auch wirklich zu den passenden Kleidungen bzw. Anlässen tragen werden oder ob es nicht irgendwann wieder in der Schatulle oder Box verloren geht bzw. sogar vergessen wird.

Aus der Literatur (US 3139133 A, US 4401219 A, US 5209344 A, US 5651455 A) sind bahnenförmige Aufbewahrungseinrichtungen mit transparenten Taschen bekannt, die oft eine kleiderbügelähnliche Aufhängevorrichtung aufweisen, damit sie in einen Kleiderschrank ge-hängt werden können. Kleine Schmuckgegenstände sind jedoch schwierig aus den Taschen entnehmbar und verhaken sich oft mit anderen Schmuckstücken, insbesondere da oft mehrere der kleinen Schmuck-stücke in einer Tasche aufbewahrt werden. Außerdem muß man diese kleiderbügelähnliche Aufhängevorrichtung aus dem Kleiderschrank raus-nehmen und kann erst dann das gewünschte Schmuckstück entnehmen. In diesem Fall muß man sich diese kleiderbügelähnliche Aufhängevor-richtung mit einer Hand vorhalten und hat zum Rausnehmen des ge-wünschten Schmuckstückes nunmehr nicht beide Hände verfügbar. Somit ist hier eine leichte Griffbereitschaft sowie eine sofortige Übersicht nicht gegeben.

Bei der Aufbewahrungsvorrichtung gemäß der US 5141113 A sind für die Aufbewahrung von Ohrsteckern einseitig befestigte Streifen aus löchrigem Material vorgesehen, durch welches die Stifte der Ohrstecker gesteckt werden und dann der Verschluss des Ohrsteckers an der Rückseite des Streifens an den Stiften angebracht wird. Das Hantieren mit Stift und Ver-schluss eines Ohrsteckers auf der Rückseite des Streifens erfordert Geschicklichkeit und Zeit. Ohrklips und Ringe müssen nach wie vor in Taschen aufbewahrt werden, mit den erwähnten Schwierigkeiten.

### Darstellung der Erfindung

Aufgabe der vorliegenden Erfindung ist es eine Schmuckaufbewahrungs-einrichtung zur praktischen, sicheren, einfachen und vor allem zur über-sichtlichen Aufbewahrung von sämtlichen Schmuckstücken wie z.B.: Ringe, Ohrringe, Halsketten, Armketten, etc., sowie diversen (Mode-) Uhren zu schaffen, sodass jeder (jede) Schmuckträger(in) einfach und rasch nach dem Ankleiden das passende bzw. gewünschte Schmuckstück auswählen kann.

Die Aufgabe wird durch eine Aufbewahrungseinrichtung aus einem bahn-förmigen Material für Schmuck zum vertikalen Aufhängen an einer Wand oder in einem Schrank, insbesondere an der Innenfläche einer Schrank-türe, gelöst, wobei ein oder mehrere vorzugsweise nur an einer ihrer Längskanten mit dem bahnförmigen Material verbundene Streifen vor-gesehen sind, wobei erfindungsgemäß das bahnförmige Material eine Stoffbahn ist und der bzw. die Streifen ein bzw. mehrere Stoffstreifen ist bzw. sind und mindestens einer der mit der Stoffbahn verbundenen, vor-zugsweise vernähten Stoffstreifen mehrere schlitzförmige, insbesondere knopflochartige Öffnungen aufweist. Die schlitzförmigen Öffnungen dienen zum Halten von Schmuckstücken wie Ohrsteckern, Ohrklippsen und Ringen.

Vorzugsweise ist der Stoffstreifen mit Filzstoff oder mit (diesem Filzstoffmaterial) ähnlichen Material verstärkt, um guten (straffen) Halt der Schmuckstücke zu gewährleisten.

Als eine weitere Möglichkeit für die noch leichtere Einfädelung der Ohrringe mit Einsteck- bzw. Einhänghaken wurde statt den knopflochartigen straffen Öffnungen einfache gleichmäßig verarbeitete Nieten bzw. Ösen eingearbeitet. Dieser Stoffstreifen ist nur für die Einhängung der Ohrringe mit Einsteckhaken gedacht und nicht für Ohrstecker oder Ohrklipps, da für diese Variationen der sichere Halt nicht gegeben werden kann. Für die Ohrringe mit Einsteck- bzw. Einhänghaken sind diese vorgesehenen Nieten bzw. Ösen eine weitere Vereinfachung, da diese auf diesen Stoffstreifen noch schneller angebracht werden können.

Bei der bevorzugten Aufbewahrungseinrichtung gemäß der Erfindung ist im Bereich der Befestigung des Stoffstreifens an der Stoffbahn zwischen dem Stoffstreifen und der Stoffbahn ein Abstandsstreifen, vorzugsweise aus Filzstoff oder mit (diesem Filzstoffmaterial) ähnlichen Material eingearbeitet, damit die durch die schlitzförmige Öffnung ragenden Teile der Schmuckstücke den Streifen nicht aufbiegen und/oder die Stoffbahn beeinträchtigen.

Bei einer anderen Ausführungsvariante ist der Stoffstreifen unterhalb jeder Öffnung mit einer dazwischen liegenden Schicht verbunden, insbesondere vernäht, wobei der Abstand zwischen der Öffnung und der darunter liegenden Verbindung, insbesondere Naht , geringer ist als 20mm. In die so entstandene winzige Tasche kann ein Ring gesteckt werden, der aus der Öffnung ragt und dadurch leicht wieder zu entnehmen ist.

Einer der Stoffstreifen, vorzugsweise ein Stoffstreifen der nicht die schlitzförmigen Öffnungen aufweist, kann aus Tüll sein, durch welchen sich einfach Nadeln (wie bei Broschen) oder Stifte bzw. Einhänghacken stecken lassen.

Folgende Stoffarten sind für diese Aufbewahrungseinrichtung geeignet:

Kunststoff: Lederimitat, insbesondere Raulederimitat, wasserdichtes und luftundurchlässiges Gewebe, Lack, Latex,...

Polyester: Samt, Satin, Taft, Chiffon, Crepe Satin, Duchesse, Fleece, Pique, Pailletten, Möbelstoffe, ...

Viskose: Serge, Nevaviscon, ...

Baumwolle: Webe, Tuchloden,...

Rupfen: Jute,...

Seide: Seidenleinen, Wildseide, Leinen, Dupion, Musslin, Crepe de Chine,...

Mischgewebe: Cloque, Jacquard, Ottomane, Rips, Jersey, Lame, Lame crash, Stepp, Brokat,...

Diese vorgenannten Stoffarten sind vor allem für die Stoffbahn, die den Rücken der Aufbewahrungseinrichtung bildet, geeignet, da diese Stoffe nicht transparent sind, d.h. keine Durchsicht möglich ist und somit der Überblick der Inhalte der einzelnen Taschenelemente nicht gegeben wird.

Die Stoffbahn kann an ihrem oberen Rand und vorzugsweise auch an ihrem unteren Rand mit einer starren Leiste, wie einer Holzleiste, versteift sein. Sie kann an ihrem oberen Rand und vorzugsweise auch an ihrem unteren Rand einen Klettverschlussstreifen zur Befestigung an einer Klettverschluss-Gegenseite, die an einer Wand, einer Schrankinnenfläche montiert, z.B. geklebt ist, tragen und/oder weist an ihrem oberen Rand einer Aufhängevorrichtung wie eine Kordel auf.

Wenn auf der Stoffbahn zusätzlich in an sich bekannter Weise eine oder mehrere Taschen aufgebracht, vorzugsweise aufgenäht sind, wobei die Taschen aus transparentem Material sind, können verschiedenste Schmuckstücke in ein und derselben Einrichtung aufbewahrt werden. Durch den transparenten Stoff hat man wegen der Durchsichtigkeit auf einem Blick die gesamte Übersicht über die einzelnen Taschenelemente. Diese Aufbewahrungseinrichtung erspart dadurch viel Zeit bei der Auswahl und nach Gebrauch bei der Rückstellung in die vorgesehenen einzelnen Taschen genauso. Somit wird für die notwendige und unumgängliche Ordnungserhaltung auch keine Zeit verschwendet.

Die Taschen bestehen vorzugsweise aus textilem transparentem Material, insbesondere aus einem Organza aber auch Netz, Gitternetz, Tüll oder Feinnetz.

Diese letztgenannten Stoffarten sind transparent und sind als Material für die Herstellung der Taschenelemente sehr gut geeignet.

Sind mehrere Taschen mit unterschiedlichen Größen vorgesehen, findet man für jedes Schmuckstück eine passende Tasche.

Eine oder mehrere Taschen können auch vertikale Seitenfalten aufweisen, um die Aufnahme von voluminösen Schmuckstücken zu erlauben.

Insbesondere die größeren Taschen können an ihrem oberen Rand einen Verschluss, vorzugsweise einen Klettverschluss aufweisen.

Die erfindungsgemäße Einrichtung erspart auch Geld, da ein Neukauf, wenn man das gewünschte Schmuckstück gar nicht mehr findet oder beim Herausnehmen vielleicht sogar beschädigt oder keine Zeit für die Suche aufbringen kann oder möchte, wegen dieser ordnungsgemäßen, sicheren und übersichtlichen Aufbewahrung gar nicht mehr notwendig sein wird.

Extra Zeit zum Aussuchen vor allem in der Früh nach dem Anziehen oder am Abend vor dem Ausgehen ist genauso wenig notwendig wie ein "etwas früheres Aufstehen" oder dgl.. Mit dieser Aufbewahrungseinrichtung muss man auch nicht mehr auf die zu jedem Outfit gewünschten, passenden und komplettierenden Accessoires verzichten, da mit der erfindungs-gemäße Einrichtung auch den ungeduldigsten Personen, und Personen, die sehr in Eile sind, das Leben erleichtert wird.

Da heutzutage die äußerliche (perfekte) Erscheinung immer mehr und mehr an Bedeutung gewinnt und auch über die Person selbst sehr viel aussagen kann, ist die vorliegende Lösung bzw. Erfindung sicherlich sehr willkommen.

### Kurze Beschreibung der Abbildungen der Zeichnungen

Im Folgenden soll die Erfindung anhand eines Ausführungsbeispiels, das in den beiliegenden Zeichnungen dargestellt ist näher beschrieben werden.

Dabei zeigt die Fig. 1 die Rückseite der erfindungsgemäßen Aufbe-wahrungseinrichtung und ihre Montage an der Innenfläche einer Kleiderschranktüre.

Die Fig. 2 zeigt die Aufbewahrungseinrichtung von vorne.

Die Fig. 3 bis 5 zeigen ein Detail aus Fig. 2 nämlich ein Ringaufbewah-rungselement von vorne, von hinten und bei der Herstellung. Fig. 6 zeigt als weiteres Detail ein Uhrenaufbewahrungselement.

Die Fig. 7 bis 10 zeigen Taschenreihen mit Taschen verschiedener Größen.

Die Fig. 11 und 12 zeigen ein beispielhaftes Ohrringaufbewahrungs-element von vorne und von hinten.

Fig. 14 zeigt als Beispiel ein weiteres Ohrringaufbewahrungselement, wo eine fortlaufende streifenähnliche knopflochartige Öffnung vorgesehen ist, die sodann jeweils in gleichmäßigen Abständen in Schlitze unterteilt ist.

Fig. 15 zeigt als Beispiel ein weiteres Ohrringaufbewahrungselement mit in gleichmäßigen Abständen angebrachten Ösen bzw. Nieten die speziell für die Einfädelung von Ohrringen mit Einsteck- bzw. Einhänghaken ver-wendet werden.

Fig. 16 zeigt ein Ohrringaufbewahrungselement als seitliche Darstellung der vorgesehenen Hochstellung am oberen Rand für alle Varationen von Ohrringaufbewahrungselementen.

Fig. 13 zeigt das Element zur Aufbewahrung von Broschen.

### Bester Weg zur Ausführung der Erfindung

Diese beispielhafte Einrichtung ist 40 cm breit und ca. 112 cm hoch und kann an jeder Standardschranktüre 5 mit mindestens 50 cm Türbreite an der Innenseite aufgehängt werden An der Rückseite der Stoffbahn 1 sind oben und unten im Bereich der Holzleisten 2 je 3 cm breite Klettverschluß-streifen 3 angenäht. Die dazugehörige Klettverschluss-Gegenseite 4 ist mit einem Klebestreifen versehen. Nach Abziehen der Schutzfolien wurden diese 3 cm breiten mit Klebestreifen anklebbaren Klettverschlüsse 4 an der Innenseite der Schranktüre 5 in der gewünschten Höhe jedoch vorzugsweise zentriert aufgeklebt. Zur zusätzlichen Sicherung kann noch ein kleiner Nagel oder ein Haken 6 zum Aufhängen mit einer Kordel 7 mindesten 15 bis 20 cm über dem oberen Klettverschlussstreifen 4 ange-bracht sein. Der untere Klettverschlussstreifen 4 ist für die Stabilität vor-teilhaft (kein Ausschwingen beim Öffnen der Türe). Die Schranktüre ist problemlos wieder schließbar.

Diese Aufhängemethode ist an Wänden und dgl. genauso möglich, d.h. die Einrichtung muss nicht an einer Schrankinnentüre angebracht sein, sondern kann beliebig aufgehängt werden.

Die in Fig.2 von vorne gezeigte Einrichtung weist ein Uhrenaufbe-wahrungselement 8, ein Ohrschmuckaufhängungselement 9, ein Ring-aufbewahrungselement 10, ein Kleinschmuckaufbewahrungselement 11, ein Broschenaufhängungselement 12, sowie universelle Aufbewahrungs-elemente 13, 14, 15 in verschiedenen Größen auf.

Uhrenaufbewahrunaselement (8) - Fig.6:

Die obersten vier verschieden breiten und höheren Taschen 16, 17, 18 sollen in erster Linie für Mode-Uhren dienen, können aber auch für die Schmuckaufbewahrung verwendet werden. Zwei 4,5 cm breite Taschen 16 sind für schmale Mode- bzw. Marken-Uhren; eine 6 cm breite Tasche 17 ist für eventuell Sportuhren bzw. etwas breitere Mode- bzw.
Marken-Uhren und eine 8 cm breite Tasche 18 ist für sehr breite Mode- bzw. Marken-Uhren vorgesehen.

Ohrschmuckaufhängungselemente (9) - Fig. 11. 12. 14. 15 und 16:

Die zwei darunter befindlichen Streifen 19 mit je 6 knopflochartigen sowie je halbierten straffen Öffnungen 20 sind für die Aufhängung von Ohrringe bzw. Ohrschmuckstücken vorgesehen, wobei man die Ohrringe entweder mit den Verschlüssen gemeinsam (also ohne den Stecker vom Verschluss zu trennen und die beiden Teile wieder zusammenzufügen) in diese Öffnungen bzw. Schlitze 20 hineinstecken kann oder die Ohrstecker von den Verschlüssen trennen, sie durch die Öffnung stecken und dann an der Streifenrückseite die Verschlüsse wieder anbringen kann. Diese Streifen 19 wurden mit einem 4 mm dickem Filzstoff verstärkt, so dass die Öffnungen relativ straff und fest sind. Die sechs vorgesehenen 2,5 cm breiten und sodann durch eine einfache Naht halbierten Schlitze bzw. Öffnungen 20 wurden dicht knopflochartig genäht, somit halten diese Schlitze bzw. Öffnungen 20 auch ganz dünne Ohrring-Stecker relativ fest. Manche Ohrringe oder Ohrklipps sind lediglich in diese Öffnungen bzw. Schlitze 20 einzufädeln. Die beispielhafte 5 cm hohe Freifläche 21 zwischen bzw. nach den Streifen 19 sind wegen den unterschiedlichen Größen der verschiedenen Ohrschmuckstücken frei gelassen worden, damit nicht die Gefahr eines Überlappens besteht und sie sich nicht ineinander verfangen. Insgesamt wäre Platz für 12 Paar Ohrschmuckstücke.

Diese knopflochartigen Öffnungen kann man - um noch mehr Ohrringe aufhängen zu können - fortlaufend (Fig. 14), also ohne Abstand zwischen den Ohrring-Paaren, verarbeiten und sodann diese Öffnungen in gleichmäßigen Abständen jeweils trennen. Somit hat man mehr Schlitze bzw. Öffnungen 32 für Aufhängung von noch mehr Ohrringen.

Als eine weitere Möglichkeit für die noch leichtere Einfädelung von Ohrringen mit Einsteckhaken wurden statt den knopflochartigen straffen Öffnungen einfache Nieten bzw. Ösen 33 in den Streifen 34 eingearbeitet (Fig.15). Die weitere Verarbeitung ist ident wie bei den knopflochartigen Öffnungen geblieben. Dieses Ohrschmuckaufhängungselement ist nur für die Einhängung der Ohrringe mit den Einsteckhaken gedacht und nicht für die Ohrstecker oder Ohrklipps, da für diese letztenen Variationen der sichere Halt nicht gegeben werden kann. Für die Ohrringe mit den Einsteckhaken sind diese vorgesenen Nieten bzw. Ösen 33 eine weitere Vereinfachung, da diese auf das Ohrschmuckaufhängungselement noch schneller angebracht werden können.

Zusätzlich wurden diese Streifen 19, 34 auch etwas hochgestellt genäht, d.h. beim Annähen des Streifens 19, 34 an die Stoffbahn 1 kommt an seinem oberen Rand ein wieder 4 mm dicker und ca. 1,5 cm breiter Filzstoff 35 unter den Streifen 19, 34, damit die aus den Schlitzen bzw. Öffnungen 20, 32, 33 hervorstehenden Ohrstecker nicht die Streifen 19, 34 aufbiegen (Fig.16). Die einfachste Verarbeitung ist gegeben, in dem man das Ohrringaufbewahrungselement 19, 34 am oberen Rand minimum 1,5 cm umbiegt 36 und dann auf die Stoffbahn 1 dieses Ohrringaufbewahrungselement 19, 34 annäht.

Ringaufbewahrunaselement (10)-Fig. 3 bis 5:

Das beispielhafte rechte ca. 35 cm lange und 8,5 cm breite Element mit den 8 x je 5 cm langen knopflochartigen Schlitzen bzw. Öffnungen 22 dienst zur übersichtlichen und sicheren Aufbewahrung verschiedener Ringe. Dieses Element ist auch mit einem 4 mm dicken Filzstoff verstärkt, so dass es dadurch relativ straff und fest wird. Die im Beispiel vorgesehenen 5 cm breiten acht Schlitze bzw. Öffnungen 22 wurden dicht knopflochartig genäht und sind somit gering nachgiebig. Nach der Bearbeitung dieser Schlitze 22 wurde weiters die Rückseite mit dem jeweiligen Stoff 23 verdeckt und jeweils ca. 1,7 cm unter den einzelnen Schlitzen bzw. Öffnungen 22 waagrecht zugenäht, so dass beim Einstecken der Ringe diese nicht aus den Schlitzen bzw. Öffnungen 22 herausfallen können. Mit dieser Naht 24 ist es möglich auch ganz dünne Ringe (also ohne Musterung wie z.B. ein Ehering und dgl.) genauso aufzubewahren wie breite oder Ringe mit großen Musterungen (wie bei Modeschmuckringen üblich). Die linke Seite dieses Ringaufbewahrungselements wurde nicht zugenäht, damit mit der linken Hand darunter gegriffen werden kann und somit mühelos, schnell und sehr leicht der Ring in den Schlitz bzw. in die Öffnung 22 hineingesteckt werden kann. Dadurch, das der Ring nicht in diesen Öffnungen komplett verschwindet, sondern immer etwas hoch steht, ist die Ringoberfläche zum Auswählen gut sichtbar.

Kleinschmuckaufbewahrungselement (11) - Fig.7:

Dieses 6x ca. je 5,5 cm breite und 7 cm hohe Taschenelement 25 ist für etwaige dünne und/oder kleine Schmuckstücke wie z.B. dünne Ketten mit Anhänger/n oder Armbänder mit etwaigen Anhänger/n und dgl. gedacht, da die Gefahr einer Ineinanderverknotung solcher Schmuckstücke sehr groß ist und sie manchmal auch bei den mühsamen Versuche sie zu Entknoten beschädigt werden.

Broschenaufhängungselement (12) - Fig.13:

Dieses 34 cm breite und insgesamt ca. 7,5 cm hohe Tüllelement 26 ist für verschiedene Broschen gedacht. Hier wurde als Material ein Tüll genommen und man kann die Broschen einfach in den Tüll einfädeln. Man hat somit auf dem einfachsten Weg auch hier die volle Auswahl-Übersicht und natürlich auch die sichere Aufbewahrung. Die ca. 5 cm breite Freifläche 27 nach diesem Broschenaufhängungselement 12 wurde wegen den unterschiedlichen Größe und Längen der verschiedenen Broschen frei gelassen , damit nicht die Gefahr eines überlappend mit dem nächsten Taschenelement besteht.

Auch bei den Ohrringen, Ringen und Broschen hat man immer den gesamten Überblick.

Aufbewahrunaselement "mittelgroß" (13) - Fig.8:

Dieses 2x 8,5 cm und 2x 8 cm breite und insgesamt 9 cm hohe Taschenelement 28 ist für die Aufbewahrung von mittelgroßen Schmuckstücken gedacht.

Aufbewahrungselement "groß" (14) - Fig.9:

Dieses 3x je 11 cm breite und 12 cm hohe Taschenelement 29 ist für die Aufbewahrung von großen Schmuckstücken (auch Armreifen) gedacht.

Aufbewahrungselement "sehr groß" (15) - Fig.10:

Dieses 2x je 16 cm und 16 cm hohe Taschenelement 30 ist für die Aufbewahrung von relativ großen Schmuckstücken gedacht. Damit die Öffnung der Tasche 30 nicht runterhängt bzw. nichts aus der Tasche 30 herausfällt, kann man die Taschen 30 durch die hiezu vorgesehenen jeweils in der Mitte angenähten Klettverschlüsse 31 verschließen.

Aufgrund der gleichen vorerwähnten Aufbewahrungsprobleme z.B. bei Hair-Schmuck bzw. Hair-Utensilien, bei (Sonnen-)Brillen, etc., nämlich unübersichtliche und unpraktische sowie zeitaufwändige und unsichere Aufbewahrung in Schatullen, Boxen, Schubläden odgl., wurden auch für diese Gebiete bzw. Themen spezielle Aufbewahrungseinrichtungen bzw. Prototypen hiezu hergestellt .

## Patentansprüche

1. Aufbewahrungseinrichtung aus einem bahnförmigen Material für Schmuck zum vertikalen Aufhängen an einer Wand oder in einem Schrank, insbesondere an der Innenfläche einer Schranktüre, wobei ein oder mehrere vorzugsweise nur an einer ihrer Längskanten mit dem bahnförmigen Material verbundene Streifen vorgesehen sind **dadurch gekennzeichnet, dass** das bahnförmige Material eine Stoffbahn (1) ist und der bzw. die Streifen ein bzw. mehrere Stoffstreifen (9, 10, 12, 19, 34) ist bzw. sind und mindestens einer der mit der Stoffbahn (1) verbundenen, vorzugsweise vernähten Stoffstreifen (9, 10, 19, 34) mehrere schlitzförmige, insbesondere knopflochartige Öffnungen (20, 22, 32) und/oder eingearbeitete Nieten bzw. Ösen (33) aufweist.

2. Aufbewahrungseinrichtung nach Anspruch 1, **dadurch gekennzeichnet, dass** der Stoffstreifen (9, 10, 19, 34) mit FilzstofF oder mit (diesem FilzstofFmaterial) ähnlichen Material verstärkt ist.

3. Aufbewahrungseinrichtung nach Anspruch 1 oder 2, **dadurch gekennzeichnet, dass** im Bereich der Befestigung des Stoffstreifens (9, 19, 34) an der Stoffbahn zwischen dem Stoffstreifen (9, 19, 34) und der Stoffbahn (1) ein Abstands-streifen, vorzugsweise aus Filzstoff oder mit (diesem Filzstoffmaterial) ähn-lichen Material eingearbeitet ist.

4. Aufbewahrungseinrichtung nach einem der Ansprüche 1 bis 3, **dadurch gekennzeichnet, dass** der Stoffstreifen (10) unterhalb jeder Öffnung (22) mit einer dazwischen liegenden Schicht (23) verbunden, insbesondere vernäht ist, wobei der Abstand zwischen der Öffnung (22) und der darunter liegenden Verbindung, insbesondere Naht (24), geringer ist als 20mm.

5. Aufbewahrungseinrichtung nach einem der vorhergehenden Ansprüche , **dadurch gekennzeichnet, dass** einer der Stoffstreifen (12), vorzugsweise ein Stoffstreifen der nicht die schlitzförmigen Öffnungen aufweist, aus Tüll ist.

6. Aufbewahrungseinrichtung nach einem der vorhergehenden Ansprüche, **dadurch gekennzeichnet, dass** die Stoffbahn (1) aus Kunststoff, wie Leder-imitat, Raulederimitat, wasserdichtem und lichtundurchlässigem Gewebe, Lack oder Latex, Polyester, wie Samt, Satin, Taft, Chiffon, Crepe Satin, Duchesse, Fleece, Pique oder Pailletten, Viskose, wie Serge, Baumwolle, wie Webe oder Tuchloden, Rupfen, wie Jute, Seide, wie Seidenleinen, Wildseide, Leinen, Dupion, Musslin oder Crepe de Chine, Mischgewebe, wie Cloque, Jacquard, Ottomane, Rips, Jersey, Lame, Lame crash, Möbelstoffe, Stepp oder Brokat ist.

7. Aufbewahrungseinrichtung nach einem der vorhergehenden Ansprüche, **dadurch gekennzeichnet, dass** die Stoffbahn (1) an ihrem oberen Rand und vorzugsweise auch an ihrem unteren Rand mit einer starren Leiste (2), wie einer Holzleiste, Kunststoffleiste etc. versteift ist.

8. Aufbewahrungseinrichtung nach einem der vorhergehenden Ansprüche, **dadurch gekennzeichnet, dass** die Stoffbahn (1) an ihrem oberen Rand und vorzugsweise auch an ihrem unteren Rand einen Klettverschlussstreifen (3) zur Befestigung an einer Klettverschluss-Gegenseite (4), die an einer Wand, einer Schrankinnenfläche (5) montiert, z.B. geklebt ist, trägt.

9. Aufbewahrungseinrichtung nach einem der vorhergehenden Ansprüche, **dadurch gekennzeichnet, dass** an ihrem oberen Rand einer Aufhängevor-richtung wie eine Kordel (7) aufweist.

10. Aufbewahrungseinrichtung nach einem der vorhergehenden Ansprüche, **dadurch gekennzeichnet, dass** auf der Stoffbahn (1) zusätzlich in an sich bekannter Weise eine oder mehrere Taschen (16, 17, 18, 25, 28, 29, 30) aufgebracht, vorzugsweise aufgenäht sind, wobei die Taschen (16, 17, 18, 25, 28, 29, 30) aus transparentem Material sind.

11. Aufbewahrungseinrichtung nach Anspruch 10, **dadurch gekennzeichnet, dass** die Taschen (16, 17, 18, 25, 28, 29, 30) aus textilem transparentem Material, insbesondere aus einem Organza, Netz, Gitternetz, Tüll oder Feinnetz besteht.

12. Aufbewahrungseinrichtung nach einem der Ansprüche 10 oder 11, **dadurch gekennzeichnet, dass** mehrere Taschen (16, 17, 18, 25, 28, 29, 30) mit unter-schiedlichen Größen vorgesehen sind.

13. Aufbewahrungseinrichtung nach einem der vorhergehenden Ansprüche, **dadurch gekennzeichnet, dass** eine oder mehrere Taschen (16, 17, 18, 25, 28, 29, 30) vertikale Seitenfalten aufweisen.

14. Aufbewahrungseinrichtung nach einem der vorhergehenden Ansprüche, **dadurch gekennzeichnet, dass** eine oder mehrere Taschen (30) an ihrem oberen Rand einen Verschluss, vorzugsweise einen Klettverschluss (31) aufweisen.
